# EUROPÄISCHE PATENTSCHRIFT

(11) **EP 1 029 611 B1**
(45) Veröffentlichungstag und Bekanntmachung des Hinweises auf die Patenterteilung: **14.05.2003**
(21) Anmeldenummer: 00103174.9
(22) Anmeldetag: 16.02.2000
(51) Int. Cl.: B21D 26/02

(54) **Vorrichtung zur Herstellung bauchiger hinterschnittener Hohlkörper mittels Innenhochdruckumformverfahren**
Device for hydroforming hollow bend undercut products
Dispositif pour la fabrication de produits creux courbes contre-dépouillés par hydroformage

(30) Priorität: 19.02.1999 DE 19907247
(43) Veröffentlichungstag der Anmeldung: 23.08.2000
(73) Patentinhaber: Dr. Meleghy Hydroforming GmbH & Co. KG, 09125 Chemnitz (DE)
(72) Erfinder: Schulze, Bernd, Dr. Ing., 09366 Niederdorf (DE)
(74) Vertreter: Rumrich, Gabriele

(56) Entgegenhaltungen:
- WO-A-98/24569
- DE-A- 2 361 215
- DE-A- 19 535 870
- DE-A- 19 651 658

## Beschreibung

Die Erfindung betrifft eine Vorrichtung zur Herstellung insbesondere bauchiger hinterschnittener Hohlkörper nach dem Oberbegriff des 1. Patentanspruchs und findet zur Herstellung von Werkstücken mittels Innenhochdruckumformverfahren (IHV) Anwendung, die eine große Querschnittsveränderung beim IHV erforderlich machen. Nach WO 98/24569 ist es bekannt, zur Herstellung von rohrförmigen Hohlkörpern mit einem Flansch entsprechend vorgeformte Ausgangsteile zu verwenden, deren angeformter und verschweißter Flanschbereich zur Spannung im Umformwerkzeug dient. Werden dabei zwei Ausgangsteile verwendet, können diese durch die Schweißverbindung im Flanschbereich nicht wieder voneinander getrennt und weiterbearbeitet werden. Die herstellbare Teilevielfalt ist auf rohrförmige Körper begrenzt.

Napfförmig vorgeformte Ausgangsteile werden beim IHU nach WO 97/29869 eingesetzt. Die Teile werden Bereichsweise durch IHU entsprechend der Werkzeuggravur ausgebaucht.

Die DE 195 35 870 A1 offenbart ein Verfahren zum Herstellen von Hohlkörpern bzw. Formteilen, bei dem zwei blechförmige Werkstückteile im Bereich eines Flansches verschweißt und gemeinsam durch Innenhochdruckumformen verformt werden, wobei das Verformen gegen zwei Teilgravuren erfolgt, die nach dem Verformen das Werkstück freigeben. Mit diesem Verfahren sind jedoch keine bauchigen Hohlkörper mit Hinterschnitt herzustellen, da die Vorrichtung nur in zueinander parallelen Ebenen geteilt ist.

Aufgabe der Erfindung ist es, eine Vorrichtung zum Innenhochdruckumformen zu entwickeln, die es ermöglichen, eine große Teilevielfalt, insbesondere von bauchigen Werkstücken, herzustellen, wobei es auch möglich sein soll, gemeinsam durch IHV erzeugte Werkstückteile nach dem IHV bedarfsweise getrennt oder gemeinsam weiter zu bearbeiten und die getrennt weiterbearbeiteten Werkstückteile wieder zu einem Hohlkörper genau zueinander lagefixiert fügen zu können.

Diese Aufgabe wird erfindungsgemäß mit den Merkmalen des ersten Patentanspruchs gelöst.

Die Vorrichtung ist entsprechend der zu erzeugenden Werkstückform und der Anzahl der Werkstückteile in unterschiedliche Werkzeugebenen unterteilt und weist im geschlossenen Zustand eine geschlossene Gravur entsprechend der zu erzeugenden Werkstückform auf. Es ist weiterhin ein Andocksystem zur Druckmittelzuführung für die Erzeugung des Innenhochdrucks vorgesehen. Eine oder mehrere Werkzeugebenen können entsprechend der Werkstückform in unterschiedliche Segmente unterteilt sein, die zur Entformung des Werkstückes vom Werkstück weg bewegbar sind, um das Herstellen bauchiger hinterschnittener Werkstücke zu gewährleisten.

Weiterhin verfügt die Vorrichtung über Prägeelemente, die in den Bereichen der Flansche der Werkstückteile z.B. Ausprägungen erzeugen, die zur gegenseitigen Lagefixierung und/oder Abdichtung der Werkstückteile dienen.

Die Werkzeugebenen zum Einlegen des Werkstückes mit den Werkzeugebenen zum Entnehmen des Werkstückes können übereinstimmen oder unterschiedlich sein.

Bei dem Innenhochdruckumformverfahren zur Herstellung bauchiger, vorzugsweise geschlossener Hohlkörper finden mindestens zwei Werkstückteile Anwendung, von denen mindestens eines napfförmig vorgeformt sein kann und einen Flansch zur Abdichtung aufweist. Die Werkstückteile werden im Bereich des Flansches druckmitteldicht im Umformwerkzeug verpreßt, gemeinsam durch das Innenhochdruckumformverfahren verformt und nach dem Innenhochdruckumformverfahren separat oder gemeinsam weiterbearbeitet, wobei das Verformen gegen eine Gravur erfolgt, deren Teile nach dem Verformen in sich schneidenden Achsen voneinander wegbewegbar sind. Dabei können auch mehr als zwei Werkstückteile übereinander im Umformwerkzeug eingelegt und im Flanschbereich miteinander druckmitteldicht verspannt und umgeformt werden.

Während des druckmitteldichten Verpressens der Werkstückteile im Flanschbereich wird eine Relativbewegung zueinander zugelassen, um das Nachfließen des Werkstoffes aus dem Flanschbereich zu ermöglichen.

Gleichzeitig mit dem druckmitteldichten Verpressen der Werkstückteile kann im Bereich des Flansches ein Prägen zum gegenseitigen Abdichten und/oder zur Lagefixierung und/oder zur Beeinflussung des Werkstoffflusses erfolgen.

Mit der Erfindung wird erstmalig eine Lösung geschaffen, mit welcher sehr bauchige hinterschnittene Hohlkörper durch IHV hergestellt werden können und die es gewährleistet, daß mehrere Werkstückteile gleichzeitig erzeugt werden können, die danach entweder separat oder gemeinsam bearbeitbar sind. Bei getrennter Bearbeitung der Werkstückteile und dem nachfolgenden Fügen zu einem Hohlkörper ist die Lagepositionierung vorteilhaft.

Die Erfindung wird nachfolgend anhand von Ausführungsbeispielen und zugehörigen Zeichnungen näher erläutert. Es zeigen:
- Fig. 1:: Innenhochdruckumformwerkzeug zum gleichzeitigen Innenhochdruckumformen eines ersten und eines zweiten Werkstückteils in Ausgangsstellung
- Fig. 2:: Innenhochdruckumformwerkzeug gem. Fig. 1 nach dem Innenhochdruckumformen
- Fig. 3:: geöffnetes Innenhochdruckumformwerkzeug zur Entnahme der umgeformten Werkstücke
- Fig. 4:: Schnitt A-A gem. Fig. 3
- Fig. 5:: Einzelheit B gem. Fig. 2
- Fig. 6:: Innenhochdruckumformwerkzeug zum gleichzeitigen Umformen von zwei Ausgangsteilen in Form von Näpfen

Gemäß Fig. 1 wird als Werkstückteil 1 ein tiefgezogener Napf und als Werkstückteil 2 eine ebene Blechronde verwendet. Die Vorrichtung besteht aus drei in unterschiedlichen Ebenen liegenden Werkzeugbereichen, der obere Bereich E1, der mittlere Bereich E2 und der untere Bereich E3. Die erste Teilungsebene T1 zwischen dem ersten Bereich E1 und dem zweiten Bereich B2 liegt zwischen den einzuspannenden Flanschen 1.1 und 2.1 der Werkstückteile 1 und 2. In dem oberen Bereich E1 befindet sich eine Gravur 3, in dem mittleren Bereich E2 eine Gravur 4 und in dem unteren Bereich eine Gravur 5, die gemeinsam der herzustellenden Form des Werkstücks entsprechen. Die Gravur 3 bildet dabei die Form für die Blechronde (Werkstückteil 2) die Gravuren 4 und 5 die ausgebauchte Form für den Napf (Ausgangsteil 1). Die zweite Teilungsebene T2 liegt zwischen den Bereichen E2 und E3 in dem außenliegendsten Punkt der Gravuren 4 und 5.

In der Gravur 5 ist ein zusätzliches Formelement F angeordnet. Im Bereich E3 ist eine Druckmittelzuführung 6 in der Art eines Andocksystems vorgesehen. In Fig. 1 wurden beide Werkstückteile 1, 2 in die Vorrichtung eingelegt und die drei Bereiche E1, E2, E3 sind geschlossen. Alle Bereiche E1, E2, E3 werden gegeneinander verspannt und die Flansche 1.1 und 2.1 druckmitteldicht verpreßt. Die beiden Werkstückteile sind beim Einlegen nicht miteinander z.B. durch Schweißen oder Bördeln verbunden, sondern werden nur miteinander druckmitteldicht über die Schließkraft der Anlage druckmitteldicht verpreßt.

Durch die Druckmittelzuführung 6 wird das Druckmedium D zugeführt und mit Hochdruck beaufschlagt. Dadurch legen sich gem. Fig. 2 die Wandungen der beiden Werkstückteile 1 und 2 an die Gravuren 3, 4 und 5 und somit auch an das zusätzliche Formelement F an.

Nach dem Innenhochdruckumformen wird die Vorrichtung geöffnet. Dazu fährt in den Ausführungsbeispielen gem. Fig. 3 und 4 der obere Bereich E1 in Richtung zur Achse A der Wertstückteile 1, 2 vertikal nach oben. Der mittlere Bereich E3 besteht aus vier Segmenten S1, S2, S3, S4, die in diesem Fall horizontal (rechtwinklig zur Achse A der Werkstückteile 1, 2 nach außen, d.h. von den Werkstückteilen 1, 2 weg, geöffnet werden. Nun kann der innenhochdruckumgeformte Hohlkörper W, welcher aus den zwei Werkstückteilen 1 und 2 gebildet wird, aus der Vorrichtung entnommen werden. Die beiden Werkstückteile 1, 2 können nun separat oder gemeinsam weiter bearbeitet werden.

Um eine genaue Lagepositionierung und eine gute Abdichtung zwischen den beiden Werkstückteilen 1, 2 (Werkstückteilen W1, W2) zu erzielen, kann in den Flanschen 1.1 und 2.1 ein Formelement F2 z.B. durch Prägen erzeugt werden. (S. Fig. 5). Dazu ist in den in Richtung zu den Flanschen 1.1 und 2.1 weisenden Bereichen E1 und E2 eine Aussparung 7 und eine dazu korrespondierende Prägeform 8 vorgesehen.

Nach dem Innenhochdruckumformen können beide Werkstückteile 1 und 2 voneinander getrennt bearbeitet und anschließend wieder zu dem Hohlkörper W gefügt werden, wobei durch die Einprägung eine genaue Lagebestimmung zwischen den beiden Werkstückteilen 1 und 2 gewährleistet wird. Der Flansch kann auch zur Abdichtung anderer Bauteile genutzt werden, was im Normalfall bei IHV geformten Bauteilen aufgrund des fehlenden Flansches nicht möglich ist.

Durch die Art der Teilung des Werkzeuges ist es erstmalig möglich, derartige bauchige hinterschnittene Hohlkörper zu erzeugen. Mit oder ohne vorherige weitere Bearbeitung können die beiden Werkstückteile 1, 2 z.B. durch Schweißen der Flansche 1.1, 2.1 zu einem geschlossenen Hohlkörper (Werkstück W) gefügt werden, der in dieser Form bisher nicht durch Innenhochdruckumformen herstellbar war.

Gemäß einer weiteren nicht dargestellten Ausführungsform können die beiden Ausgangsteile auch durch Bördeln im Flanschbereich miteinander unlösbar verbunden werden.

Es besteht weiterhin die Möglichkeit, ein Werkstück mit mehreren ausgebauchten Bereichen zu fertigen, die Anzahl der Bereiche und die Teilungsebenen sowie die Anzahl der Segmente der Bereiche der Vorrichtung sind danach neu festzulegen.

Eine mögliche Ausführungsvariante nach dem Innenhochdruckumformen ist in Fig. 6 dargestellt. Dabei finden zwei Werkstückteile 1 und 2 in Form von tiefgezogenen Näpfen (gestrichelte in Ausgangsstellung Dargestellt) Anwendung. Diese liegen mit ihren Flanschen 1.1, 2.1 aneinander an und werden in diesem Bereich miteinander druckmitteldicht verpreßt. Die Druckmittelzuführung erfolgt über ein Andocksystem 6, welches zwischen den beiden Flanschen 1.1, 2.1 hindurchführt. Das Werkzeug ist in insgesamt 4 Bereiche unterteilt. Der Bereich E1 befindet sich in der Darstellung gem. Fig. 6 in der obersten Position. Daran schließt sich der Bereich E2 an, an welchem der Flansch 2.1 des zweiten Napfes (zweites Werkstückteil 2) anliegt. Anschließend ist der Bereich E3 angeordnet, durch welchen der Flansch 1.1 des ersten Werkstückteiles 1 (Napf) aufgenommen wird. Unter dem dritten Bereich E3 ist der Bereich E4 angeordnet. Die Bereiche E1 und E2 weisen insgesamt eine Gravur 3 und die beiden Bereiche E3 und E4 eine Gravur 4 auf, welche die Endformen der Werkstückteile 1 und 2 bestimmen. Die Teilungsebene T1 zwischen den Bereichen E1 und E2 liegt und die Teilungsebene T3 zwischen den Bereichen E3 und E4 liegt jeweils in dem Bereich der Gravuren 3, 4 mit den größten Außenmaßen, um das Entformen zu gewährleisten. Zwischen den Bereichen E2 und E3 liegt die Teilungsebene T2, in welcher die Flansche 1.1 und 2.1 der Werkstückteile auch aufgenommen und verpreßt werden. Die Teilungsebenen T1 bis T3 liegen senkrecht zur Achse A der Werkstückteile 1 und 2. Die einzelnen Bereiche E1 bis E4 können zusätzlich in mehrere Segmente S unterteilt sein. Die beiden Flansche 1.1 und 2.1 werden ebenfalls druckmitteldicht verpreßt und die beiden Werkstückteile 1, 2 durch Druckbeaufschlagung mit dem Druckmedium D umgeformt.

Zum Entformen fährt nun der Bereich E1 in Pfeilrichtung parallel zur Achse A der Werkstückteile senkrecht nach oben und die Segmente S der Bereiche E1 bis E4 bewegen sich ebenfalls entsprechend der Pfeilrichtung rechtwinklig zur Achse A der Werkstückteile (horizontal) vom Werkstück weg. Nach dem vollständigen Öffnen der Vorrichtung kann der Hohlkörper W aus diesem entnommen werden.

Neben den dargestellten Ausführungsbeispielen ist es auch möglich, daß die Segmente S, S1 bis S4 entsprechend der Werkstückform nicht rechtwinklig zur Achse A der Werkstückteile 1, 2, sondern in einem anderen Winkel vom Werkstück weg verfahrbar sind.

## Patentansprüche

1. Vorrichtung zur Herstellung insbesondere bauchiger hinterschnittener Hohlkörper mit oder ohne Flansch Innemhochdruckumformverfahren, die entsprechend der zu erzeugenden Werkstückform und der Anzahl der Werkstückteile (1, 2) in Werkzeugbereiche (E1, E2, E3, E4) unterteilt ist, die in unterschiedlichen Ebenen liegen, mit einer Druckmittelzuführung, **dadurch gekennzeichnet, daß** ein oder mehrere Werkzeugbereiche (E1, E2, E3, E4) entsprechend der Werkstückform in unterschiedliche Segmente (S, S1 S2, S3, S4) unterteilt sind, die zur Entnahme des geformten Hohlkörpers (W) von diesem in sich schneidenden Achsen wegbewegbar sind.

2. Vorrichtung Anspruch 1, **dadurch gekennzeichnet, daß** zwischen den Werkzeugbereichen (E1, E2, E3, E4) Teilungsebenen (T1, T2, T3) angeordnet sind, die in den Bereichen der Gravuren (3, 4) liegen, welche die größten Außenmaße aufweisen.

3. Vorrichtung nach Anspruch 2, **dadurch gekennzeichnet, daß** die Teilungsebenen (T1, T2, T3) senkrecht zur Werkstückachse (A) liegen.

4. Vorrichtung nach einem oder mehreren der Ansprüche 1 bis 3, **dadurch gekennzeichnet, daß** die Werkzeugbereiche (E1, E2, E3, E4) parallel zur Werkstückachse (A) vom Werkstück wegbewegbar sind.

5. Vorrichtung nach einem oder mehreren der Ansprüche 1 bis 4, **dadurch gekennzeichnet, daß** die Segmente (S) rechtwinklig zur Werkstückachse (A) vom Werkstück wegbewegbar sind.

6. Vorrichtung nach einem oder mehreren der Ansprüche 1 bis 5, **dadurch gekennzeichnet, daß** sie im Bereich des Flansches (1.1, 2.1) Prägeelemente aufweist.

## Claims

1. An apparatus for producing especially bulged undercut hollow bodies with or without a flange by means of an internal high-pressure forming method, which bodies are subdivided according to the shape of the work piece to be produced and the number of parts (1, 2) of the work piece into tool regions (E1, E2, E3, E4) which are situated in different planes, comprising a pressure medium feed, **characterized in that** one or several tool regions (E1, E2, E3, E4) are subdivided into different segments (S, S1, S2, S3, S4) corresponding to the shape of the work piece, which segments, for the purpose of removing the formed hollow body (W), can be moved away from the same in mutually intersecting axes.

2. An apparatus as claimed in claim 1, **characterized in that** planes of osculation (T1, T2, T3) are situated between the tool regions (E1, E2, E3, E4), which planes are situated in the regions of the engravings (3, 4) which have the largest outside dimensions.

3. An apparatus as claimed in claim 2, **characterized in that** the planes of division (T1, T2, T3) are situated perpendicular to the work piece axis (A) .

4. An apparatus as claimed in one or several of the claims 1 to 3, **characterized in that** the tool regions (E1, E2, E3, E4) can be moved away from the work piece parallel to the work piece axis (A).

5. An apparatus as claimed in one or several of the claims 1 to 4, **characterized in that** the segments (S) can be moved away from the work piece at a right angle to the work piece axis (A).

6. An apparatus as claimed in one or several of the claims 1 to 5, **characterized in that** it comprises stamping elements in the region of the flange (1.1, 2.1).

## Revendications

1. Dispositif de fabrication, notamment de corps creux bombés en contre-dépouille avec ou sans rebord, au moyen d'un procédé de mise en forme sous haute pression interne, divisé, en fonction de la forme à donner à la pièce et du nombre de pièces à usiner (1, 2), en sections outil (E1, E2, E3, E4) situées dans différents plans, avec un système d'alimentation en moyens de pression, **caractérisé en ce qu'**une ou plusieurs sections outil (E1, E2, E3, E4) sont divisées, en fonction de la forme de la pièce, en différents segments (S, S1, S2, S3, S4) aptes à être écartés, selon des axes concourants, du corps creux (W) formé pour permettre d'en retirer celui-ci.

2. Dispositif selon la revendication 1, **caractérisé en ce qu'**entre les sections outil (E1, E2, E3, E4) sont disposés des plans de joint (T1, T2, T3) situés dans les zones de gravure (3, 4) présentant les plus grandes dimensions extérieures.

3. Dispositif selon la revendication 2, **caractérisé en ce que** les plans de joint (T1, T2, T3) sont perpendiculaires à l'axe de la pièce (A).

4. Dispositif selon l'une ou plusieurs des revendications 1 à 3, **caractérisé en ce que** les sections outil (E1, E2, E3, E4) sont aptes à être écartées de la pièce selon une direction parallèle à l'axe de la pièce (A).

5. Dispositif selon l'une ou plusieurs des revendications 1 à 4, **caractérisé en ce que** les segments (S) sont aptes à être écartés de la pièce selon une direction perpendiculaire à l'axe de la pièce (A).

6. Dispositif selon l'une ou plusieurs des revendications 1 à 5, **caractérisé en ce qu'**il comporte des éléments d'estampage prévus dans la région du rebord (1.1, 2.1).
